# FASCICULE DE BREVET EUROPEEN

(11) **EP 0 045 673 B1**
(45) Date de publication et mention de la délivrance du brevet: **03.04.1985**
(21) Numéro de dépôt: 81401149.0
(22) Date de dépôt: 21.07.1981
(51) Int. Cl.: B65B 21/14

(54) **Machine d'emballage automatique**
Automatische Verpackungsmaschine
Automatic packaging machine

(30) Priorité: 22.07.1980 FR 8016158
(43) Date de publication de la demande: 10.02.1982
(73) Titulaire: Letard, Guy, F-75001 Paris (FR)
(72) Inventeur: Letard, Guy, F-75001 Paris (FR)
(74) Mandataire: Picard, Jean-Claude Georges

## Description

La présente invention concerne une machine d'emballage automatique, destinée à introduire et à enfermer une marchandise dans une caisse du type comportant deux grands côtés opposés prolongés chacun, aux deux extrémités, par deux grands rabats pliables, et deux petits côtés opposés prolongés chacun, aux deux extrémités, par deux petits rabats pliables de même hauteur que les grands rabats, lesdits rabats, une fois pliés vers le centre, constituant le dessus et le fond de la caisse, cette machine comportant : un convoyeur d'amenée de la marchandise à emballer ; un magasin disposé au-dessus du convoyeur d'amenée, à l'intérieur duquel les caisses sont empilées à plat et pliées le long de deux arêtes diagonalement opposées ; un dispositif mécanique permettant d'extraire les caisses hors du magasin, de les déplier et de les mettre à l'équerre de façon que les rabats desdites caisses soient alors dans le prolongement des côtés respectifs correspondants ; des moyens d'introduction permettant d'introduire la marchandise à l'intérieur de la caisse dépliée par son fond ouvert ; un convoyeur d'évacuation ; et des moyens pour la fermeture des rabats du fond de la caisse ainsi que des moyens pour la fermeture des rabats du dessus de la caisse.

Dans certaines machines de ce type connues à l'heure actuelle, après la mise en volume de la caisse, la machine effectue le scellage de son fond, c'est-à-dire le pliage vers le centre et le collage de ses rabats inférieurs. Ensuite, la marchandise à emballer est descendue à l'intérieur de la caisse, ou c'est au contraire la caisse à fond fermé ainsi constituée que l'on fait monter autour de la marchandise. Enfin, les rabats du dessus sont eux-mêmes repliés vers le centre et collés. Dans d'autres machines, on opère par coiffage, c'est-à-dire que l'on fait descendre la caisse ouverte autour de la marchandise (DE-A 2 209 370).

Toutes ces machines présentent l'inconvénient d'être compliquées et encombrantes. En outre, leur débit est relativement faible, du fait qu'un nombre assez réduit d'opérations peuvent être effectuées en même temps.

Le but de la présente invention est de remédier à ces inconvénients des machines connues, et notamment de rendre les opérations de chargement des caisses plus rationnelles et plus rapides, tout en diminuant l'encombrement de la machine.

A cet effet, une machine du type mentionné plus haut est, conformément à l'invention, caractérisée en ce que lesdits moyens d'introduction de la marchandise à emballer à l'intérieur d'une caisse dépliée à fond ouvert sont constitués par des moyens ascenseurs destinés à soulever la marchandise à emballer selon un trajet sensiblement vertical depuis le niveau où elle se trouve sur le convoyeur d'amenée jusqu'à l'intérieur de ladite caisse à fond ouvert.

De la sorte, les opérations de pliage, vers le centre, des rabats du dessous de la caisse d'une part, et des rabats du dessus de la caisse d'autre part, s'effectueront seulement alors que la marchandise sera dans la caisse, au lieu de s'effectuer, comme dans certaines des machines évoquées plus haut, pour les unes avant l'opération de mise de la marchandise dans la caisse, et pour les autres après cette opération.

On constate qu'il pourra ainsi découler de cette conception entièrement originale de machine une simplification très notable des différents moyens mis en ceuvre, et un gain de temps appréciable par rapport aux machines de la technique antérieure, car on tend alors à effectuer en même temps, ou en des instants rapprochés, des opérations de même nature, telles que de fermeture et de collage des différents rabats.

Il est à noter en particulier qu'une fois la caisse mise en forme, c'est-à-dire ouverte après extraction du magasin, elle ne subit plus d'autres manipulations que celles qui ont pour but de la fermer après remplissage ; les caisses n'ont pas besoin de changer de niveau, ce qui constitue un avantage extrêmement important. Autrement dit, on élimine totalement les opérations délicates et mettant en oeuvre des moyens compliqués et encombrants qui, sur certaines machines connues, ont pour but de faire subir aux caisses ouvertes un déplacement vertical pour le coiffage de la marchandise à emballer, comme c'est le cas dans le DE-A 2 209 370, qui décrit une machine conforme au préambule de la revendication 1.

Il convient de noter par ailleurs qu'une machine conforme à l'invention permettra aussi une simplification considérable des moyens de manutention de la marchandise à emballer, si on la compare aux machines dans lesquelles la marchandise est descendue dans une caisse à fond déjà fermé, car, dans le cas de l'invention, il suffira d'utiliser, pour la constitution desdits moyens ascenseurs, un simple plateau élévateur mû par des moyens moteurs et de guidage appropriés, au lieu des pinces, ventouses, ou autres moyens compliqués de préhension montés sur un équipage mobile, et qui, sur les machines en question, doivent être prévus pour réaliser cette opération de descente de la marchandise dans la caisse.

Différents modes d'exécution de l'invention, permettant de mieux se représenter ces avantages, ainsi que d'autres, d'une machine élaborée de cette manière, vont maintenant être décrits à titre d'exemples nullement limitatifs, avec référence aux figures du dessin ci-annexé dans lequel :
la figure 1 représente schématiquement le principe de fonctionnement d'une machine élaborée conformément à un premier mode d'exécution de l'invention ;
la figure 2 représente, également de façon schématique, le principe de fonctionnement d'une machine également conforme à l'invention mais élaborée selon un second mode d'exécution;
les figures 3 et 3a représentent de même un troisième mode d'exécution de l'invention ;
les figures 4 et 5 représentent schématiquement, respectivement de profil et en plan, et de façon plus détaillée, une machine élaborée conformément à un quatrième mode d'exécution de l'invention ; et
la figure 6 représente l'utilisation d'intercalaires entre les objets à emballer.

Sur la figure 1, le stock de caisses américaines du magasin, pliées et empilées, a été référencé globalement en 1. Chaque caisse est constituée de deux grands côtés opposés 2, de deux petits côtés également opposés 3 et de rabats prolongeant vers le haut et vers le bas respectivement les bords supérieurs et les bords inférieurs desdits côtés. Les rabats supérieurs ont été référencés 2a (grands rabats) et 3a (petits rabats), et les rabats inférieurs, de façon analogue, 2b pour les grands et 3b pour les petits. Les mêmes conventions seront adoptées dans toutes les figures. Les caisses du magasin 1 sont pliées selon deux arêtes diagonalement opposées 4 et 5. L'emplacement de ces mêmes arêtes sur la caisse de bout de pile ouverte montre comment s'effectue le dépliage. Cette opération classique peut s'effectuer par tous moyens connus (ventouses s'appliquant sur le grand côté 2 extérieur, rampes fixes ou mobiles de mise à l'équerre, etc.) ; les caisses sont ainsi extraites du magasin et dépliées selon un axe horizontal déterminé qui, sur la figure 1, a été référencé en 6. Comme marchandise à emballer dans de telles caisses, on a choisi de la représenter sur la figure 1, et à titre d'exemple, sous la forme d'objets individuels comme des bouteilles 7, à emballer par lots de, par exemple, six unités.

Ces objets, ou d'une façon générale la marchandise à emballer, sont amenés horizontalement à la machine par un convoyeur d'amenée représenté sous la forme d'une bande transporteuse 8, dans le sens de la flèche 9, c'est-à-dire dans une direction opposée à celle de la flèche 6.

Les lots de six bouteilles ou autres objets, debout ou allongés, sont formés par tous moyens adéquats et amenés sur un plateau élévateur 10, lequel est alors en position basse et dont les dimensions (largeur et longueur) sont légèrement inférieures à la section de la caisse ouverte. Les objets 7 sont alors positionnés de telle sorte qu'ils se trouvent au-dessous de la caisse ouverte, et à un niveau tel qu'au moins un petit espacement sépare le niveau de leur partie supérieure (sommets des bouchons des bouteilles) de celui du bord inférieur des rabats 2b et 3b. L'emplacement du lot d'objets est en outre tel que leur enveloppe générale soit d'un gabarit également légèrement inférieur aux dimensions intérieures de la caisse.

Le plateau 10 est associé à des moyens ascenseurs appropriés (moteur électrique ou vérin, guides, butées d'arrêt, etc.), agencés pour élever la marchandise verticalement (flèche 11) et l'introduire dans la caisse, jusqu'à l'amener au niveau des côtés 2 et 3 de celle-ci, le fond du plateau 10 étant alors, quant à lui, situé pratiquement au niveau des lignes de pliage entre les côtés 2, 3 de la caisse et ses rabats inférieurs respectifs 2b, 3b. Ensuite de quoi, un palpeur de fin de course ou analogue peut déterminer, également par l'intermédiaire de tous moyens moteurs appropriés, l'application et le pressage, extérieurement sur les deux grands côtés 2 de la caisse, c'est-à-dire en agissant dans une direction parallèle à ses petits côtés 3, de mâchoires, patins ou analogues 12, et, dès que cette opération est réalisée, la descente du plateau 10 à vide, laquelle peut s'effectuer en même temps que les opérations qui suivent. On comprend que ces mâchoires 12 permettront d'obtenir le maintien des objets dans la caisse malgré la descente du plateau 10.

Des moyens moteurs appropriés entraînant les mâchoires 12, toujours serrées, horizontalement dans le sens de la flèche 13 (perpendiculairement à la direction de la flèche 6), permettront alors l'évacuation de la caisse pleine vers le convoyeur de sortie de la machine (rouleaux 14-flèche 15), ce transfert s'accompagnant, de façon connue, du repliement des rabats inférieurs 2b-3b et supérieurs 2a-3a, et de leur collage, pour l'obtention d'une caisse fermée ; on peut utiliser à cet effet tous moyens mécaniques, convoyeurs escamotables, rampes, organes de pose de colle et de pressage, etc., bien connus dans cette technique. Notamment, on pourra prévoir des rampes fixes ou mobiles pour le pliage des petits rabats avant et des grands rabats, et un levier à ventouse ou analogue pour le pliage des petits rabats arrière.

Les rabats du dessous peuvent être pliés et collés avant ceux du dessus, ou simultanément.

On remarque que, dans le cas de la figure 1, les caisses pleines ne se déplacent que selon la direction de la flèche 13, sans aucun changement de direction jusqu'à la sortie. On obtient de la sorte un agencement général de la machine extrêmement simple, à haut rendement, et sous un encombrement minimum.

Il est à noter que les mâchoires latérales 12 peuvent être remplacées, suivant la nature des objets emballés ou leur nombre, par des pinces ou ventouses, plateaux magnétiques ou autres, et d'une façon générale par tous moyens propres à en assurer le maintien au niveau voulu dans la caisse, au moins jusqu'à ce que les rabats du dessous repliés soient aptes à remplir ce rôle.

Il est à noter aussi que l'on peut prévoir des pinces ou analogues, aptes à presser deux ou plusieurs caisses à la fois, notamment lorsqu'il s'agit de caisses de dimensions relativement réduites.

A la figure 2, on a représenté un mode d'exécution légèrement différent d'une machine également conforme à l'invention, lequel peut être prévu lorsque la marchandise se présente sous une forme telle qu'elle ne se prête pas à un maintien dans une caisse à fond encore ouvert par des moyens de maintien autres que le plateau élévateur 10, c'est-à-dire par des moyens agissant latéralement (tels que les pinces 12) ou par le dessus (ventouses du mode de réalisation des figures 4 et 5).

Il peut s'agir par exemple du cas où les objets à emballer ensemble dans la caisse sont individuellement de dimensions trop petites ou sont en trop grand nombre pour être maintenus dans la caisse par les moyens en question. (II peut s'agir aussi du cas où la marchandise se présente sous la forme d'une poudre).

Dans la figure 2, on a représenté le cas de flacons 16 à grouper en lots de douze par caisse, cas où les pinces ou analogues agissant latéralement ne pourraient assurer efficacement le maintien des objets dans une caisse à fond encore ouvert, en cas de glissement vers le bas de la rangée des objets du milieu.

Dans ce cas, on pourra équiper la machine de moyens aptes à retourner les deux rabats inférieurs 2b de la caisse horizontalement vers l'extérieur, une fois celle-ci dépliée à la sortie du magasin 1 (sur la figure 2, les parties de caisses et flèches qui correspondent à celles de la figure 1 ont été désignées respectivement par les mêmes références). On remarquera que ces deux grands rabats s'étendent alors, contrairement à ce qui est le cas dans la figure 1, non pas dans la direction de la flèche 13, mais perpendiculairement à cette direction, le déploiement des caisses successives à partir du magasin 1, dans la direction de la flèche 6, étant modifié de façon correspondante, pour l'obtention de ce résultat. Ce retournement des grands rabats 2b peut s'effectuer pendant la montée du plateau élévateur 10 (non représenté à la figure 2), selon la flèche 11. Les petits rabats inférieurs 3b, quant à eux, peuvent rester pendants.

Ceci étant, on voit qu'ainsi, lors du transfert de la caisse pleine (flèche 13), un chemin de glissement ou plan de transfert 17, sur lequel pourront glisser lesdits rabats 2b, prendra le relais du fond du plateau 10 pour soutenir les flacons 16 et les maintenir au niveau convenable dans la caisse. Pendant le glissement sur le plan 17, des rampes appropriées ou autres pourront, à la façon habituelle, assurer le repliement des petits rabats 3b, puis, de même, des grands rabats 2b, ainsi que des rabats supérieurs 2a, 3a, ceci après un changement de direction à 90°, le transfert vers le convoyeur de sortie de la machine s'effectuant alors selon la flèche 18, puis, facultativement, après un autre changement de direction à 90°, suivant la flèche 15. Le collage ou scellage des caisses pourra de même intervenir pendant ce transfert.

Le rendement d'une telle machine est là encore élevé, du fait de la simultanéité possible des diverses opérations. Notamment, il va de soi que le plateau élévateur 10 pourra redescendre dès le transfert du contenu d'une caisse sur le chemin de transfert ou de glissement 17.

Il est à noter aussi que, là également, les caisses ne subissent aucun changement de niveau. Qui plus est, le grand axe (selon la flèche 6) des caisses reste toujours parallèle à lui- même, et il n'y a aucune rotation des caisses, ce qui, ici encore, permet d'obtenir une machine d'encombrement réduit.

Aux figures 3 et 3a, on a représenté, également à titre de variante, une autre machine conforme à l'invention, utilisable de préférence lorsque la marchandise à emballer se présente sous la forme d'objets minces ou analogues, empilés à plat, tels que des sacs ou des rames de papier 19, qui peuvent donc être maintenus dans la position voulue, dans une caisse à fond ouvert, par une plaque ne s'étendant pas selon toute leur surface.

Dans un tel cas, on peut utiliser un plateau élévateur en trois parties 10a, 10b, 10c, dont chacune s'étend en largeur seulement sur environ un tiers de la longueur des grands côtés 2 des caisses, et dont la longueur est très légèrement inférieure à celle des petits côtés 3. Chacune des parties 10a, 10b et 10c peut ainsi avoir sensiblement la même formé que les petits rabats 3b. Dans ce cas, un cycle de fonctionnement peut inclure les opérations suivantes : on prévoit la montée simultanée, selon la flèche référencée en 11, des trois parties 10a à 10c, à l'aide de vérins 20, et ceci à partir du moment où un empilage d'objets 19 a été élaboré et transféré sur le plateau élévateur 10 ainsi constitué (cheminements 9a, 9b, 9c et 9d). Lorsque la pile d'objets 19 a été amenée dans la position voulue à l'intérieur de la caisse, c'est-à-dire au niveau des côtés 2 et 3 de celle-ci, on peut faire descendre, à l'aide d'un autre vérin 21, un plateau de serrage 22 pour comprimer la pile, ensuite de quoi on peut commander la descente des deux parties extérieures 10a et 10c du plateau élévateur 10, ce qui permet, grâce à deux autres vérins 23, agissant sur des poussoirs profilés24, de replier vers l'intérieur les deux petits rabats inférieurs 3b de la caisse. A ce moment, on remarque que les objets 19 sont maintenus au niveau voulu à l'intérieur de la caisse, d'une part par les petits rabats inférieurs 3b, et d'autre part par la partie centrale 10b du plateau10. Ensuite, la partie centrale 10b du plateau peut être abaissée, et un vérin supplémentaire 25, agissant sur un poussoir 26 dans le sens de la flèche 13, peut assurer le transfert de la caisse ainsi remplie sur un chemin de transfert (non représenté), suite à quoi, pendant le cheminement suivant, dans le sens de la flèche 18, on peut, de même qu'auparavant, assurer le pliage et le collage des autres rabats inférieurs 2b et supérieurs 2a et 3a.

La sortie peut s'effectuer selon le sens de la flèche 15, après un changement de direction à 90°.

Là encore, on remarque que la caisse ne subit aucun changement de niveau, et que son grand axe (flèche 13) est toujours resté parallèle à lui- même.

Les figures 4 et 5 montrent encore, mais de façon plus détaillée, une machine d'emballage également conforme à l'invention. Sur ces figures, là encore, on a utilisé les mêmes références pour désigner les mêmes flèches ou organes, ou leurs analogues, que sur les figures précédentes, ce qui permet de ne pas répéter entièrement la description.

Comme dans le cas de la figure 2, on a supposé ici que la marchandise à emballer dans les caisses se présente sous la forme de flacons 16, ou autres objets analogues, à emballer par lots de douze. Un répartiteur schématisé en 27, coopérant avec des couloirs 28 et une bande transporteuse d'amenée 8, permet d'élaborer automatiquement ces lots de douze, qui sont ensuite transférés successivement, par des moyens appropriés, sur le plateau élévateur 10. Lorsque ce plateau a amené les flacons 16 au niveau des parois 2 et 3 de la caisse ouverte qui vient d'être extraite du magasin 1 et dépliée (dans le sens de la flèche 6), ils peuvent être maintenus dans cette position par un jeu de douze ventouses 29 montées sur un équipage mobile horizontalement 30. Le plateau 10 peut alors redescendre à vide, pour être chargé par le lot d'objets suivant.

L'équipage mobile 30 est alors soumis à une translation vers la droite du dessin, c'est-à-dire vers la sortie de la machine, sous l'action d'un moyen moteur approprié, par exemple un vérin 31, ce qui permet de transférer la caisse et son contenu sur un convoyeur d'évacuation 32, dans le sens des flèches 18 et 15. (Ce convoyeur peut comporter des chaînes à taquets-poussoirs 32a). Ensuite, ledit équipage mobile revient dans sa position initiale pour assurer le maintien en position, dans la caisse suivante, d'un nouveau lot de flacons. On voit que toutes ces opérations peuvent facilement être commandées automatiquement, synchronisées, et effectuées les unes en même temps que les autres, ce qui permet d'obtenir de grandes cadences de production. Bien entendu, comme dans les cas précédents, le pliage des rabats et leur collage peut aussi être facilement assuré pendant le cheminement 18 (rampes 33 - vérin à plaque de pressage 34).

On a également représenté sur ce dessin un bras articulé à ventouses 35, qui, de façon bien connue, permet d'aspirer le grand côté extérieur 2 de la dernière caisse pliée du magasin 1, et lui donner la configuration rectangulaire voulue. En tout état de cause, et quel que soit le détail des moyens mis en ceuvre, on voit que, là encore, et comme selon les autres variantes susdécrites, les caisses ne subissent aucun changement de niveau, du début à la fin de leur manutention ; là également, leur grand axe ne subit en outre aucun changement de direction.

A la figure 6, on a représenté schématiquement et selon la section transversale d'une caisse des moyens propres à bloquer ensemble dans la caisse les objets qui y sont introduits. Il pourra s'agir notamment de pièces intercalaires 36 à section carrée, rectangulaire, triangulaire ou encore circulaire, section qui pourra d'ailleurs être constante ou variable selon leur longueur, et qui sont intercalées à force entre les objets au moment de l'encaissage. A cet effet, bien entendu, la section des pièces intercalaires devra être légèrement supérieure aux espacements entre deux objets voisins. Elles pourront être réalisées en tout matériau approprié, par exemple en carton, en matière synthétique ou autres, et elles posséderont de préférence une résistance suffisante pour la constitution d'un ensemble d'objets emballés solidaires, en interdisant entre ces objets tous mouvements ou frottements pendant le transport. A la figure 6, on a supposé que de telles pièces intercalaires 36 étaient bloquées entre les flacons 16, par exemple lors d'une opération d'encaissage réalisée selon l'exemple de la figure 2. Bien entendu, la machine pourra comporter à cet effet des moyens permettant un blocage automatique des pièces intercalaires entre les objets emballés.

## Revendications

1. Machine d'emballage automatique, destinée à introduire et à enfermer une marchandise (7,16) dans une caisse du type comportant deux grands côtés (2) opposés prolongés chacun, aux deux extrémités, par deux grands rabats (2a, 2b) pliables, et deux petits côtés (3) opposés prolongés chacun, aux deux extrémités, par deux petits rabats (3a, 3b) pliables de même hauteur que les grands rabats, lesdits rabats (2a, 2b, 3a, 3b), une fois pliés vers le centre, constituant le dessus et le fond de la caisse, cette machine comportant : un convoyeur d'amenée (8) de la marchandise à emballer ; un magasin disposé au-dessus du convoyeur d'amenée (8), à l'intérieur duquel les caisses sont empilées à plat et pliées le long de deux arêtes diagonalement opposées ; un dispositif mécanique permettant d'extraire les caisses hors du magasin, de les déplier et de les mettre à l'équerre de façon que les rabats (2a, 2b, 3a, 3b) desdites caisses soient alors dans le prolongement des côtés respectifs correspondants ; des moyens d'introduction permettant d'introduire la marchandise (7, 16) à l'intérieur de la caisse dépliée par son fond ouvert ; un convoyeur d'évacuation ; et des moyens pour la fermeture des rabats (2b, 3b) du fond de la caisse ainsi que des moyens pour la fermeture des rabats (2a, 3a) du dessus de la caisse, caractérisée en ce que lesdits moyens d'introduction de la marchandise à emballer (7,16) à l'intérieur d'une caisse dépliée à fond ouvert sont constitués par des moyens ascenseurs (10) destinés à soulever la marchandise à emballer (7, 16) selon un trajet sensiblement vertical depuis le niveau où elle se trouve sur le convoyeur d'amenée (8) jusqu'à l'intérieur de ladite caisse à fond ouvert.

2. Machine selon la revendication 1, caractérisée en ce que lesdits moyens ascenseurs comprennent un plateau élévateur (10), sur lequel ledit convoyeur d'amenée (8) amène la marchandise, ce plateau (10) étant relié à des moyens moteurs et de guidage appropriés, propres à en assurer la montée (en charge), puis la descente (à vide).

3. Machine selon la revendication 1 ou 2, caractérisée en ce qu'elle comporte des moyens (12) de maintien de la marchandise à l'intérieur d'une caisse, agissant sur ladite marchandise latéralement et/ou par le dessus, et propres à accompagner et/ou à assurer, au moins en son début, le mouvement de transfert de la caisse vers la sortie (32).

4. Machine selon la revendication 2, caractérisée en ce qu'elle comporte, à la sortie du magasin, des moyens propres à retourner, horizontalement vers l'extérieur, au moins les deux rabats inférieurs opposés (2b) qui s'étendent transversalement à un plan (17) de transfert des caisses vers la sortie, ce qui permet de faire glisser la marchandise contenue dans la caisse depuis le fond dudit plateau élévateur (10) sur ledit plan, puis de faire redescendre ledit plateau à vide.

5. Machine selon la revendication 2, caractérisée en ce qu'elle comprend un plateau élévateur en trois parties (10a, 10b, 10c) et des moyens (20) propres à commander la montée en charge des trois parties simultanément, la descente à vide des deux parties extérieures, suivie du repliage vers l'intérieur d'au moins deux rabats inférieurs opposés (3b) de la caisse, suite à quoi est commandée la descente à vide de la partie centrale ou intérieure (10b) du plateau et le transfert de la marchandise ainsi introduite et soutenue dans la caisse sur un plan de transfert de celle-ci vers la sortie.

6. Machine selon l'une quelconque des revendications précédentes, caractérisée en ce qu'elle comporte en outre des moyens propres à engager à force automatiquement, lors de l'encaissage, des pièces intercalaires (36) entre les objets (16) emballés, ceci afin de les solidariser de la caisse.

## Claims

1. An automatic packing machine for introducing merchandise (7, 16) into and enclosing it in a box of the type comprising two oppositely disposed long sides (2) which are each extended at the two ends by two large foldable flaps (2a, 2b) and two oppositely disposed short sides (3) which are each extended at the two ends by two small foldable flaps (3a, 3b) of the same height as the large flaps, said flaps (2a, 2b, 3a, 3b), once folded over towards the centre, forming the top and the bottom of the box, said machine comprising : a feed conveyor (8) for the merchandise to be packed ; a magazine disposed above the feed conveyor (8), within which the boxes are stacked in a flat condition and folded along two diagonally opposite edges ; a mechanical device for extracting the boxes from the magazine, unfolding them and setting them square so that the flaps (2a, 2b, 3a, 3b) of said boxes are then disposed in a position of extending in line with the respective corresponding sides ; introducing means for introducing the merchandise (7, 16) into the unfolded box by way of its open bottom ; a discharge conveyor ; and means for closing the flaps (2b, 3b) of the bottom of the box and means for closing the flaps (2a, 3a) of the top of the box, characterised in that said means for introducing the merchandise (7,16) to be packed within a box which is in an unfolded condition with its bottom open comprise lift means (10) which are intended to lift the merchandise (7, 16) to be packed along a substantially vertical path of movement from the level at which it is disposed on the feed conveyor (8) to the interior of said box with its bottom open.

2. A machine according to claim 1 characterised in that said lift means comprise an elevator plate (10) on to which said feed conveyor (8) feeds the merchandise, said plate (10) being connected to suitable drive and guide means for producing the upward movement thereof (in a loaded condition) and then the downward movement thereof (in the empty condition).

3. A machine according to claim 1 or claim 2 characterised in that it comprises means (12) for holding the merchandise within a box, acting on said merchandise laterally and/or from above and capable of accompanying and/or producing, at least at its beginning, the movement for transferring the box towards the outlet (32).

4. A machine according to claim 2 characterised in that, at the outlet from the magazine, it comprises means for turning horizontally outwardly at least the two lower oppositely disposed flaps (2b) which extend transversely to a surface (17) for transfer of the boxes towards the outlet, which permits the merchandise contained in the box to be slid from the surface of said elevator plate (10) on to said surface, said plate then being lowered again, in an empty condition.

5. A machine according to claim 2 characterised in that it comprises an elevator plate which is in three parts (10a, 10b, 10c) and means (20) for controlling the loaded upward movement of the three parts simultaneously, the empty downward movement of the two outer parts, followed by inward folding of at least two lower oppositely disposed flaps (3b) of the box, whereafter the empty downward movement of the central or inner part (10b) of the plate is effected and the merchandise which is thus introduced into and supported in the box is transferred on to a surface for transfer thereof towards the outlet.

6. A machine according to any one of the preceding claims characterised in that it further comprises means for automatically forcibly engaging packing members (36) between the boxed articles (16), in the boxing operation, in order to fix them in position with respect to the box.

## Patentansprüche

1. Automatische Verpackungsmaschine zum Einführen und Verschließene einer Ware (7, 16) in einer Schachtel, wobei diese zwei große, einander gegenüberliegende Seitenflächen (2) aufweist, die jeweils an ihren Enden durch zwei große Faltlaschen (2a, 2b) verlängert sind, sowie zwei kleine, einander gegenüberliegende Seitenflächen (3), die jeweils durch zwei kleine Faltlaschen (3a, 3b) von der gleichen Höhe wie die großen Faltlaschen verlängert sind, wobei ferner die Laschen (2a, 2b, 3a, 3b), nachdem sie zur Mitte hin gefaltet sind, die Decke und den Boden der Schachtel bilden, und wobei die Maschine folgende Baugruppen umfaßt : einen Zuführ-Förderer (8) für die zu verpackende Ware ; ein oberhalb des Zuführ-Förderers (8) angeordnetes Magazin, in welchem die Schachteln flach gestapelt und entlang zwei diagonal gegenüberliegender Kanten gefaltet sind ; eine mechanische Einrichtung zum Entnehmen der Schachteln aus dem Magazin, zum Auffalten und winketrichtigeD Ausrichten in der Weise, daß die Laschen (2a, 2b, 3a, 3b) dieser Schachteln weiterhin die Verlängerung der jeweils entsprechenden Seitenflächen bilden ; Einführmittel zum Einführen der Ware (7, 16) durch den offenen Boden in das Innere der aufgefalteten Schachtel , einen Abführ-Förderer ; und Mittel zum Schließen der Laschen (2b, 3b) für den Boden der Schachtel sowie Mittel zum Schließen der Laschen (2a, 3a) für die Decke der Schachtel, dadurch gekennzeichnet, daß die Einführmittel zum Einführen der zu verpackenden Ware (7, 16) in das Innere einer aufgefalteten, einen offenen Boden aufweisenden Schachtel durch eine Aufzugseinrichtung (10) gebildet werden, mittels derer die zu verpackende Ware (7, 16) entlang einer im wesentlichen vertikalen Bahn von dem Niveau, welches sie auf dem Zuführ-Förderer (8) einnimmt, bis ins Innere der einen offenen Boden aufweisenden Schachtel gehoben wird.

2. Maschine nach Anspruch 1, dadurch gekennzeichnet, daß die Aufzugseinrichtung eine Hebeplattform (10) umfaßt, auf welche der Zuführ-Förderer (8) die Ware fördert, wobei die Hebeplattform (10) mit geeigneten Antriebsmitteln und Führungen versehen ist, welche ein Heben (im beladenen Zustand) und sodann ein Senken (im leeren Zustand) ermoglichen.

3. Maschine nach einem der Ansprüche 1 oder 2, dadurch gekennzeichnet, daß sie Mittel (12) zum Halten der Ware im Inneren einer Schachtel umfaßt, wobei diese Mittel seitlich und/oder von unten auf die Ware einwirken und in der Lage sind, wenigstens zu Beginn die Schachteln auf ihrem Weg zum Ausgang (32) zu begleiten.

4. Maschine nach Anspruch 2, dadurch gekennzeichnet, daß sie am Ausgang des Magazins Mittel zum Falten wenigstens der beiden unteren, einander gegenüberliegenden Laschen (2b) horizontal nach außen umfaßt, bis sich diese transversal zu einer Verschiebefläche (17) zum Verschieben der Schachteln zum Ausgang erstrecken, so daß die in der Schachtel aufgenommene Ware von der Aufnahmefläche der Hebeplattform (10) auf die genannte Verschiebefläche übergeben werden und die leere Plattform wieder abgesenkt werden kann.

5. Maschine nach Anspruch 2, dadurch gekennzeichnet, daß sie eine aus drei Teilen (10a, 10b, 10c) bestehende Hebeplattform und Mittel (20) umfaßt zum Steuern eines gleichzeitigen Anhebens der drei beladenen Teile und zum Absenken der beiden äußeren Teile ohne ihre Last, worauf wenigstens zwei untere, einander gegenüberliegende Laschen (36) der Schachtel nach innen gefaltet werden und worauf ein Absenken des mittleren oder inneren Teils (10b) der Plattform ohne seine Last und die Übergabe der in die Schachtel eingeführten und in dieser gehaltenen Ware auf eine Fläche zum Transportieren derselben zum Ausgang veranlaßt wird.

6. Maschine nach einem der vorstehenden Ansprüche, dadurch gekennzeichnet, daß sie außerdem Mittel umfaßt, um während des Verpackungsvorganges automatisch Zwischenstücke (36) zwischen die verpackten Gegenstände (16) unter Druck einzuführen, so daß diese sich in der Schachtel einspreizen.
